# EUROPÄISCHE PATENTSCHRIFT

(11) **EP 1 413 768 B1**
(45) Veröffentlichungstag und Bekanntmachung des Hinweises auf die Patenterteilung: **12.10.2005**
(21) Anmeldenummer: 03023371.2
(22) Anmeldetag: 16.10.2003
(51) Int. Cl.: F04D 29/42

(54) **Pumpe mit Sensor im Pumpengehäuse**
Pump with sensor in pump casing
Pompe avec capteur dans le carter de pompe

(30) Priorität: 22.10.2002 DE 10249129
(43) Veröffentlichungstag der Anmeldung: 28.04.2004
(73) Patentinhaber: WILO AG, 44263 Dortmund (DE)
(72) Erfinder: Budzynski, Edgar, 44229 Dortmund (DE)
(74) Vertreter: COHAUSZ DAWIDOWICZ HANNIG & SOZIEN

(56) Entgegenhaltungen:
- EP-A- 0 774 583
- DE-A- 10 035 458
- DE-A- 19 647 967
- FR-A- 2 691 802

## Beschreibung

Die Erfindung betrifft eine Pumpe, insbesondere eine Kreiselpumpe mit einem Saug- und Druckstutzen, die jeweils eine Messstelle insbesondere eine Druckentnahmestelle aufweisen, wobei die Messstellen durch (eine) Leitung(en) mit mindestens einem Sensor verbunden sind, der innerhalb einer Ausnehmung des Pumpengehäuses angeordnet ist.

Aus der DE 196 47 967 und der EP 0 774 583 ist es bekannt, in einer Ausnehmung im Pumpengehäuse, die sich nach außen hin öffnet, einen Druckdifferenzsensor mit seinem Gehäuse einzuschieben, wobei die Ausnehmung über im Pumpengehäuse angeordnete Leitungen mit Messstellen der Pumpe verbunden ist. Bei dieser bekannten Ausführung liegt somit der Sensor mit seinem Gehäuse im Gehäuse der Pumpe ein.

Aufgabe der Erfindung ist es, den Aufbau eines Sensors für eine Pumpe der eingangs genannten Art einfacher und kostengünstiger zu gestalten. Ferner ist es Aufgabe der Erfindung, den Sensor unterschiedlich aufbauen und auch nachträglich ändern zu können, ohne einen komplett neuen Sensor einsetzen zu müssen.
Diese Aufgaben werden erfindungsgemäß dadurch gelöst, dass das Pumpengehäuse im Bereich der Ausnehmung das Gehäuse des Sensors teilweise oder vollständig bildet.

Ein solcher in das Gehäuse integrierter Sensor benötigt nicht mehr ein eigenes Gehäuse, sondern nutzt das Gehäuse der Pumpe. Hierdurch kann ein herkömmlicher Sensor in seine Bestandteile aufgesplittet werden, um diese dann in der Ausnehmung der Pumpe je nach Erfordernis zusammen zu setzen. Der Sensor kann nachträglich leicht verändert und auch repariert werden. Darüber hinaus sind die Außenabmessungen geringer.

Besonders vorteilhaft ist es, wenn die zu den Messstellen führenden Leitung(en) in der Ausnehmung münden. Auch können die einzelnen Teile des Sensors insbesondere eines Differenzdrucksensors in der Ausnehmung einliegen. Hierbei wird vorgeschlagen, dass in der Ausnehmung mindestens eine Messzelle angeordnet ist. Ferner ist von Vorteil, wenn zwei Druckmesszellen axial hintereinander in der zylindrischen Ausnehmung einliegen.

Vorzugsweise wird vorgeschlagen, dass in der Ausnehmung mindestens ein elektronisches Bauteil einliegt. Ein besonders einfacher, platzsparender und leicht montierbarer Aufbau wird dann erreicht, wenn die Teile des Sensors insbesondere die Druckmesszelle(n) und/oder das elektronische Bauteil scheibenförmig sind. Hierbei können die in der Ausnehmung einliegenden Teile durch Dichtungsringe abgedichtet sein.

Vorzugsweise wird vorgeschlagen, dass die Ausnehmung in der Pumpengehäusewand mündet. Hierbei kann die Ausnehmung außen durch einen Stopfen, Deckel oder eine Schraube verschlossen sein.

Von Vorteil ist, wenn die Ausnehmung im oder am Flansch eines Pumpenstutzens angeordnet ist. Auch kann die Ausnehmung mit ihrem inneren Ende mit dem Inneren des Pumpenstutzens verbunden sein.

Von Vorteil ist, wenn die Ausnehmung über mindestens eine an der Pumpenaußenseite befestigte Leitung mit einer oder beiden Messstellen verbunden ist. Eine Elektronik im Sensor kann eingespart werden, wenn der Sensor mit der Elektronik der Pumpe verbunden ist.

Ein Ausführungsbeispiel der Erfindung ist in der Zeichnung in einem Schnitt dargestellt und wird im folgenden näher beschrieben.

Eine Kreiselpumpe weist ein Gehäuse 1 auf, mit einem Saug- und Druckstutzen. In der Zeichnung ist nur der obere Druckstutzen 2 dargestellt, der in einem waagerechten Flansch 3 endet, mit dem die Pumpe an einem Rohr befestigbar ist.

Direkt unterhalb des Flansches 3 ist in der Pumpengehäusewandung insbesondere in der Wand des Stutzens 2 eine Ausnehmung 4 (Bohrung) eingebracht, deren Innenraum zylindrisch ist mit einer waagerechten Zylinderachse. Das innere Ende und damit der Boden 5 der Ausnehmung 4 ist über eine Leitung 6 in Form eines Kanals oder Durchbruchs mit dem Inneren des Druckstutzens 2 verbunden.

Das äußere Ende 7 der Ausnehmung 4 mündet in der Außenwand des Pumpengehäuses und ist durch einen Stopfen, Deckel oder eine Schraube 8 verschließbar. Im letzteren Fall besitzt das äußere Ende 7 ein Innengewinde.

Die untere Wand der Ausnehmung 4 besitzt einen Durchbruch 9 insbesondere in Form einer senkrechten Bohrung, an dem eine nicht dargestellte Leitung anschließbar ist. Diese Leitung ist vorzugsweise auf der Außenseite insbesondere in einer Außennut des Pumpengehäuses befestigt und führt zu einer Messstelle des nicht dargestellten unteren Saugstutzens der Pumpe.

In der zylindrischen Ausnehmung 4 ist mindestens eine Messzelle von außen eingelegt, wie sie bisher im Gehäuse eines Sensors verwendet wird, wobei in diesem Fall das Sensorgehäuse entfallen kann, da dieses von dem Pumpengehäuse bzw. von der Ausnehmung 4 gebildet wird. Die Druckmesszelle 10 ist scheibenförmig mit einem zylindrischen Außenrand, so dass von einer Tablettenform der Messzelle gesprochen werden kann. Hierbei können mehr als eine Messzelle angeordnet werden, so dass es besonders einfach durchführbar ist, einen Differenzdruck zu messen, der über die Leitung 6 und den Durchbruch 9 anliegt.

In der Ausnehmung 4 können darüber hinaus noch weitere Teile insbesondere ein nicht dargestellter Elektronikbaustein und Dichtungsringe angeordnet werden. Hierbei ist von Vorteil, wenn alle einliegenden Teile bis auf die U-förmigen Dichtungsringe scheibenförmig sind, so dass die Teile des gesamten Sensors in der Ausnehmung 4 baukastenförmig hintereinander aufgebaut sind, wobei alle Scheiben parallel zueinander und aneinander liegen.

In einer weiteren Alternative kann der Elektronikbaustein fehlen und eine elektrische Verbindung der Ausnehmung 4 mit der Elektronik der Pumpe bestehen. Ferner kann die Ausnehmung 4 mit ihrer zylindrischen Wandung über die Außenseite des Gehäuses 1 hinausstehen oder aber die Außenwand des Gehäuses 1 bildet an der Stelle der Ausnehmung eine Erweiterung, so dass hierdurch die Ausnehmung 4 eine genügend große Länge aufweisen kann, um genügend Bausteine aufnehmen zu können. In einer weiteren Alternative kann der Stopfen, der Deckel bzw. die Schraube 8 eine innere Ausnehmung aufweisen, die sich zur Ausnehmung 4 hin öffnet, um auch Bauteile aufnehmen zu können.

Diese Teile des Sensors können die Ausnehmung 4 außen überragen und in dem Deckel/Schraube 8 oder einem zusätzlichen äußeren Gehäuseteil einliegen.

## Patentansprüche

1. Pumpe, insbesondere Kreiselpumpe mit einem Saug- und Druckstutzen (2), die jeweils eine Messstelle insbesondere eine Druckentnahmestelle aufweisen, wobei die Messstellen durch (eine) Leitung(en) (6) mit mindestens einem Sensor verbunden sind, der innerhalb einer Ausnehmung (4) des Pumpengehäuses (1) angeordnet ist, **dadurch gekennzeichnet, dass** das Pumpengehäuse (1) im Bereich der Ausnehmung (4) das Gehäuse des Sensors teilweise oder vollständig bildet.

2. Pumpe nach Anspruch 1,**dadurch gekennzeichnet, dass** die zu den Messstellen führenden Leitung(en) (6) in der Ausnehmung münden.

3. Pumpe nach Anspruch 1 oder 2, **dadurch gekennzeichnet, dass** die einzelnen Teile des Sensors insbesondere eines Differenzdrucksensors in der Ausnehmung (4) einliegen.

4. Pumpe nach Anspruch 3, **dadurch gekennzeichnet, dass** in der Ausnehmung (4) mindestens eine Messzelle (10) angeordnet ist.

5. Pumpe nach Anspruch 3 oder 4, **dadurch gekennzeichnet, dass** zwei Druckmesszellen axial hintereinander in der zylindrischen Ausnehmung (4) einliegen.

6. Pumpe nach einem der vorherigen Ansprüche, **dadurch gekennzeichnet, dass** in der Ausnehmung (4) mindestens ein elektronisches Bauteil einliegt.

7. Pumpe nach einem der Ansprüche 3 bis 6, **dadurch gekennzeichnet, dass** die Teile des Sensors insbesondere die Druckmesszelle(n) (10) und/oder das elektronische Bauteil scheibenförmig sind.

8. Pumpe nach einem der vorherigen Ansprüche, **dadurch gekennzeichnet, dass** in der Ausnehmung (4) einliegende Teile durch Dichtungsringe (11) abgedichtet sind.

9. Pumpe nach einem der vorherigen Ansprüche, **dadurch gekennzeichnet, dass** die Ausnehmung (4) in der Pumpengehäusewand mündet.

10. Pumpe nach Anspruch 9, **dadurch gekennzeichnet, dass** die Ausnehmung (4) außen durch einen Stopfen, Deckel oder eine Schraube (8) verschlossen ist.

11. Pumpe nach einem der vorherigen Ansprüche, **dadurch gekennzeichnet, dass** die Ausnehmung (4) im oder am Flansch (3) eines Pumpenstutzens (2) angeordnet ist.

12. Pumpe nach einem der vorherigen Ansprüche, **dadurch gekennzeichnet, dass** die Ausnehmung (4) mit ihrem inneren Ende (5) mit dem Inneren des Pumpenstutzens (2) verbunden ist.

13. Pumpe nach einem der vorherigen Ansprüche, **dadurch gekennzeichnet, dass** die Ausnehmung (4) über mindestens eine an der Pumpenaußenseite befestigte Leitung mit einer oder beiden Messstellen verbunden ist.

14. Pumpe nach einem der vorherigen Ansprüche, **dadurch gekennzeichnet, dass** der Sensor mit der Elektronik der Pumpe verbunden ist.

## Claims

1. Pump, in particular rotary pump with an inlet side and an outlet side (2), each of which has a measuring site, in particular a pressure measuring site, whereby the measuring sites are connected by (a) line(s) (6) to at least one sensor arranged within a recess (4) in the pump housing (1), **characterised in that**, in the region of the recess (4), the pump housing (1) partially or completely comprises the housing of the sensor.

2. Pump according to claim 1, **characterised in that** the line(s) (6) leading to the measuring sites open into the recess.

3. Pump according to claim 1 or 2, **characterised in that** the individual parts of the sensor, particularly of a differential pressure sensor, lie within the recess (4).

4. Pump according to claim 3, **characterised in that** at least one measuring cell (10) is arranged within the recess (4).

5. Pump according to claim 3 or 4, **characterised in that** two pressure measuring cells lie axially one behind the other in the cylindrical recess (4).

6. Pump according to one of the previous claims, **characterised in that** at least one electronic component lies within the recess (4).

7. Pump according to one of the claims 3 to 6, **characterised in that** the parts of the sensor, in particular the pressure measuring cell(s) (10) and/or the electronic component are disk-shaped.

8. Pump according to one of the previous claims, **characterised in that** parts lying within the recess (4) are sealed by sealing rings (11).

9. Pump according to one of the previous claims, **characterised in that** the recess (4) opens into the pump housing wall.

10. Pump according to claim 9, **characterised in that** the recess (4) is closed on the outside by a stopper, cover or screw (8).

11. Pump according to one of the previous claims, **characterised in that** the recess (4) is arranged in or on the flange (3) of a pump connecting piece (2).

12. Pump according to one of the previous claims, **characterised in that** the recess (4) is linked with its inner end (5) to the interior of the pump connecting piece (2).

13. Pump according to one of the previous claims, **characterised in that** the recess (4) is connected to one or both of the measuring sites via at least one line attached to the pump exterior.

14. Pump according to one of the previous claims, **characterised in that** the sensor is linked to the electronics of the pump.

## Revendications

1. Pompe, en particulier pompe centrifuge, avec un tuyau d'aspiration et un tuyau de refoulement (2) qui présentent respectivement un point de mesure, en particulier un point de prélèvement de pression, les points de mesure étant reliés à au moins un capteur, par une (des) conduite(s) (6), qui est disposé à l'intérieur d'un évidement (4) du carter de pompe (1),
**caractérisée par le fait que** le carter de pompe (1) forme partiellement ou complètement le carter du capteur dans la zone de l'évidement (4).

2. Pompe selon la revendication 1,
**caractérisée par le fait que** la (les) conduite(s) (6) conduisant aux points de mesure débouchent dans l'évidement.

3. Pompe selon la revendication 1 ou 2,
**caractérisée par le fait que** les pièces individuelles du capteur, en particulier un capteur de pression différentielle, sont incluses dans l'évidement (4).

4. Pompe selon la revendication 3,
**caractérisée par le fait qu'**au moins une cellule de mesure (10) est disposée dans l'évidement (4).

5. Pompe selon la revendication 3 ou 4,
**caractérisée par le fait que** deux cellules de mesure de pression sont incluses axialement l'une derrière l'autre dans l'évidement (4) cylindrique.

6. Pompe selon l'une des revendications précédentes,
**caractérisée par le fait qu'**au moins un composant électronique est inclus dans l'évidement (4).

7. Pompe selon l'une des revendications 3 à 6,
**caractérisée par le fait que** les pièces du capteur, en particulier la (les) cellule(s) de mesure de pression (10) et/ou le composant électronique sont en forme de disque.

8. Pompe selon l'une des revendications précédentes,
**caractérisée par le fait que** les pièces incluses dans l'évidement (4) sont étanchées par des bagues d'étanchéité (11).

9. Pompe selon l'une des revendications précédentes,
**caractérisée par le fait que** l'évidement (4) débouche dans la paroi du carter de la pompe.

10. Pompe selon la revendication 9,
**caractérisée par le fait que** l'évidement (4) est fermé extérieurement par un bouchon, un couvercle ou une vis (8).

11. Pompe selon l'une des revendications précédentes,
**caractérisée par le fait que** l'évidement (4) est disposé dans ou sur le flasque (3) d'un tuyau de pompe (2).

12. Pompe selon l'une des revendications précédentes,
**caractérisée par le fait que** l'évidement (4) est relié par son extrémité intérieure (5) avec l'intérieur du tuyau de pompe (2).

13. Pompe selon l'une des revendications précédentes,
**caractérisée par le fait que** l'évidement (4) est relié à l'un des points de mesure ou les deux par l'intermédiaire d'au moins une conduite fixée sur le côté extérieur de la pompe.

14. Pompe selon l'une des revendications précédentes,
**caractérisée par le fait que** le capteur est relié à l'électronique de la pompe.
